# EUROPÄISCHE PATENTSCHRIFT

(11) **EP 1 114 570 B1**
(45) Veröffentlichungstag und Bekanntmachung des Hinweises auf die Patenterteilung: **28.08.2002**
(21) Anmeldenummer: 99955793.7
(22) Anmeldetag: 20.09.1999
(51) Int. Cl.: H05B 41/00, H05B 41/24, H05B 41/04

(54) **BELEUCHTUNGSEINRICHTUNG**
LIGHTING DEVICE
DISPOSITIF D'ECLAIRAGE

(30) Priorität: 18.09.1998 DE 19844293
(43) Veröffentlichungstag der Anmeldung: 11.07.2001
(73) Patentinhaber: ARNOLD & RICHTER CINE TECHNIK GMBH & CO. BETRIEBS KG, 80799 München (DE)
(72) Erfinder: STEGMAIER, Klaus-Dieter, D-94234 Viechtach (DE); BRAUCKMANN, Wilfried, D-38176 Wendeburg (DE)
(74) Vertreter: Müller, Wolfram Hubertus, Dr. Dipl.-Phys.
(86) Internationale Anmeldenummer: DE9903074
(87) Internationale Veröffentlichungsnummer: WO00018194

(56) Entgegenhaltungen:
- DE-A- 3 323 930
- DE-A- 4 039 689
- DE-A- 19 509 860
- US-A- 5 132 884
- US-A- 5 691 603

## Beschreibung

Die Erfindung betrifft eine Beleuchtungseinrichtung nach dem Oberbegriff des Anspruchs 1.

Entladungslampen haben gegenüber Glühlampen den Vorteil einer wesentliche höheren Lichtausbeute bzw. Wirtschaftlichkeit. Für den Betrieb von Entladungslampen sind ein Vorschaltgerät und ein Zündgerät erforderlich, von denen das Zündgerät die für das Starten der Gasentladung erforderliche Zündspannung bereitstellt, während das Vorschaltgerät den Lampenstrom nach dem Zünden der Entladungslampe während deren Betrieb begrenzt.

Die Zündspannung muß den Widerstand in der Entladungslampe überwinden und ist proportional zu dem herrschenden Gasdruck ist. Sie kann bis zu 50 kV betragen, muß jedoch nur kurzzeitig als Hochspannungsimpuls vorliegen.

Nach dem Zünden der Entladungslampe nimmt der Widerstand innerhalb der Entladungslampe ab und der vorher sehr geringe Lampenstrom kann aufgrund der negativen Widerstandscharakteristik des ionisierten Gases auf unzulässig hohe Werte ansteigen. Zur Strombegrenzung ist deshalb ein Vorschaltgerät mit einer positiven Strom-Spannungskennlinie erforderlich. Vorschaltgeräte können als Drosselvorschaltgeräte oder als elektronische Vorschaltgeräte ausgebildet sein, wobei mit Drosselvorschaltgeräten eine robuste Konstruktion, eine hohe Betriebssicherheit und eine einfache Handhabung erreicht werden können. Allerdings benötigen sie relativ viel Bauraum, können die Lampentoleranzen und Netzspannungsänderungen nicht kompensieren und sind relativ schwer.

Elektronische Vorschaltgeräte gleichen Netzspannungs- und -frequenzschwankungen über einen gewissen Bereich aus, sind aber weniger robust und benötigen ebenfalls Bauraum, entsprechende Kühleinrichtungen und verursachen zusätzliches Gewicht.

Der Betrieb einer Entladungslampe mittels Vorschalt- und Zündgerät ist allgemeiner Stand der Technik und beispielsweise in der DE 43 01 184 C2 beschrieben.

Üblicherweise werden Vorschalt- und Zündgerät in dem Gehäuse der Beleuchtungseinrichtung, also in der Nähe der Entladungslampe untergebracht, da bei einer großen Leitungslänge vom Vorschalt- und Zündgerät zur Entladungslampe zu große Verluste entstehen bzw. ein zu hoher Spannungsabfall auftritt, so daß kein sicher Betrieb der Entladungslampe gewährleistet ist. Bei einer Verbindung des Vorschalt- und Zündgerätes mit der Entladungslampe wird die Beleuchtungseinrichtung allerdings sehr groß und unhandlich.

Ein weiterer Nachteil der bekannten Beleuchtungseinrichtungen besteht darin, daß für jede Entladungslampe ein eigenes Vorschalt- bzw. Zündgerät erforderlich ist, was beim Einsatz mehrerer Entladungslampen zu erheblichen Kosten führt.

Aus der US-A-5 691 603 ist der Anschluss mehrerer Beleuchtungseinheiten an eine zentrale Stromversorgung bekannt, die aus einem an eine Spannungsquelle angeschlossenen Gleichrichter mit nachgeschaltetem Glättungskreis, an den eine Wechselrichter-Brückenschaltung als Zündschaltung für mehrere Beleuchtungseinheiten angeschlossen ist, bekannt. Eine Steckerbuchse der zentralen Stromversorgung ist über Sicherungen an einen Ausgangstransformator der Wechselrichter-Brückenschaltung angeschlossen und mit einem Stecker verbindbar, der über eine Verbindungsleitung eine elektrische Verbindung zur Steckerbuchse einer ersten Beleuchtungseinheit herstellt. Diese erste Beleuchtungseinheit enthält einen Ballast-Transformator sowie eine Vorschaltdrossel und eine Leuchtstofflampe.

Weiterhin ist eine Durchgangsleitung vorgesehen, die die Steckbuchse der ersten Beleuchtungseinheit über eine an der ersten Beleuchtungseinheit angebrachte Ausgangs-Steckbuchse mit einer weiteren Beleuchtungseinheit verbindet, die ebenfalls .einen Ballast-Transformator, eine Vorschaltdrossel und eine Leuchtstofflampe enthält.

Diesem Dokument ist nicht zu entnehmen, wie eine kompakte bauliche Einheit zwischen der Entladungslampe und einem externen Zündgerät einerseits sowie der Entladungslampe und einem Vorschalt- und Basiszündgerät andererseits geschaffen werden kann.

Aus der DE 33 23 930 A1 ist ein Vorschalt- und Zündgerät für aus einem Wechselstromkreis gespeiste Gasentladungslampen bekannt, das leistungsunabhângige Schaltelemente, nämlich eine Gleichrichter-Brückenschaltung, einen Strombegrenzungskondensator, eine Gleichrichter-Vervielfacherschaltung und einen doppelpoligen, elektromagnetischen Stromstoß-Wechselschalter in einem Zündteil-Gehäuse und leistungsabhängige Schaltelemente, nämlich in Serie geschaltete Kapazitäten mit parallel geschalteten Glättungskondensator und Entladewiderstand in einem vom Zündteil-Gehäuse getrennten Nennleistungsteil-Gehäuse vereint. Das Zündteil-Gehäuse und das Nennleistungsteil-Gehäuse können über Steckkontakte elektrisch und mechanisch miteinander verbunden werden, wobei die Entladungslampe mit vorgeschalteter Glättungsinduktivität an Gleichspannungsausgänge des Zündteil-Gehäuses angeschlossen werden kann.

Aufgabe der vorliegenden Erfindung ist es, eine Beleuchtungseinrichtung zu schaffen, die vielseitig und auch bei begrenztem Platzangebot einsetzbar ist, bei Bedarf ein geringes Gewicht und Bauvolumen aufweist, eine kompakte, geschlossene Bauform gewährleistet, kostengünstig herstellbar ist und einen stabilen, störunanfälligen Betrieb gewährleistet.

Diese Aufgabe wird erfindungsgemäß durch eine Beleuchtungseiririchtung mit den Merkmalen des Anspruchs 1 gelöst.

Der Betrieb der Beleuchtungseinrichtung in verschiedenen Konstellationen einer Entladungslampe mit einem Vorschaltund Zündgerät erweitert den Einsatzbereich sowie die Handhabbarkeit derartiger Beleuchtungseinrichtungen und ermöglicht eine kostengünstige Herstellung und einen kostengünstigen Betrieb der Beleuchtungseinrichtungen.

Da die Entladungslampen mechanisch und elektrisch lösbar mit dem Vorschalt- und Zündgerät verbunden sind, können unterschiedliche und auch mehrere Entladungslampen gleichzeitig mit einem Vorschalt- und Zündgerät betrieben werden.

Durch die mechanische und elektrische Kopplung der Entladungslampe mit einem externen Zündgerät, das über ein Verbindungskabel mit der Strombegrenzungsschaltung eines Vorschalt- und Basiszündgerätes unter Überbrückung der Zündschaltung diese Gerätes verbunden ist, wird eine Entladungslampe mit geringen Abmessungen geschaffen, die auch an schwer zugänglichen Stellen einsetzbar ist.

Da die Entladungslampe örtlich getrennt von dem Vorschaltund Basiszündgerät betrieben wird, kann die Entladungslampe unabhängig von dem relativ großen und schweren Vorschaltgerät gestartet werden und weist somit ein geringes Gewicht auf und ist insbesondere bei beengten Raumverhältnissen vorteilhaft einsetzbar. Durch den kurzen Abstand und den damit verbundenen kurzen Leitungswegen zwischen Entladungslampe und externem Zündgerät werden die Übertragungs- und Spannungsverluste minimiert, so daß ein sicher Betrieb der Entladungslampe gewährleistet ist.

Es bietet sich dabei an, daß bei einem Betrieb der Entladungslampe mit einem externen Zündgerät über den Adapter eine direkte Verbindung unter Umgehung des Basiszündgerätes zum Vorschaltgerät durch Überbrücken der Strombegrenzungsschaltung des Basiszündgerätes hergestellt wird. Dies kann beispielsweise über eine entsprechende elektrische oder elektronische Schaltungsanordnung, einen Schalter oder über eine Kontaktbelegung des Adapters geschehen. Um neben geringen elektrischen Verlusten und eine geschlossene bauliche Einheit zwischen dem externen Zündgerät und der Entladungslampe herzustellen, ist das externe Zündgerät direkt, ohne weitere Zwischenstücke an der Entladungslampe, bzw. an dem Gehäuse der Entladungslampe befestigbar.

In einer vorteilhaften Weiterbildung der Erfindung wird die Verbindung von Entladungslampe und Gehäuse des Vorschaltund Basiszündgerätes über einen Adapter realisiert, wodurch eine festgelegte und für mehrere Aggregate anwendbare Schnittstelle zwischen Vorschalt- und Basiszündgerät und Entladungslampe hergestellt wird. Der Adapter kann als separates Bauteil oder in eine der zu verbindenden Baugruppen integriert sein.

In einer Variante der Erfindung sind an dem Zündgerät mehrere Adapteranschlüsse vorgesehen, damit mehrere Entladungslampen mit einem Zündgerät gestartet werden können. Insbesondere bei elektronischen Vorschaltgeräten ist es möglich, den Lampenstrom mehrerer Entladungslampen mit einem einzelnen Vorschaltgerät zu regeln.

Aus Gründen der einfachen Montagemöglichkeit und des schnellen Lampenwechsels, da auch unterschiedliche Entladungslampen an einem externen Zündgerät betrieben werden können, ist es zweckmäßig, daß das externe Zündgerät einen Adapteranschluß aufweist, der vorteilhafterweise kompatibel zu dem Adapteranschluß des Vorschalt- und Bsiszündgerätes aufgebaut ist. Auf diese Weise kann über einen Adapteranschluß die Entladungslampe sowohl an dem Vorschalt- und Bsiszündgerät als auch an dem externen Zündgerät betrieben werden, ohne daß bauliche Veränderungen oder Zwischenstücke erforderlich sind.

Für den möglichst variablen Einsatz der Entladungslampe im abgekoppelten Betrieb ist es günstig, das Verbindungskabel zu dem Vorschaltgerät an unterschiedlichen Stellen des externen Zündgerätes anschließen zu können. Aus diesem Grunde weist das Verbindungskabel einen Stecker auf, der an mehreren Steckerbuchsen des externen Zündgerätes angeschlossen werden kann.

Eine vorteilhafte Ausgestaltung der erfindungsgemäßen Lösung ist dadurch gekennzeichnet, daß die Steckerbuchsen des externen Zündgerätes unterschiedliche Ausrichtungen oder Orientierungen aufweisen. Beispielsweise ist eine Orientierung in Richtung der Leuchtrichtung der Lampe und eine rechtwinklig zu der Leuchtrichtung der Lampe angebracht, um in Verbindung mit den möglichen Steckerformen, z.B. Geradoder Winkelstecker, eine möglichst große Anzahl von Kombinations- und Anordnungsmöglichkeiten zu haben. Selbstverständlich sind auch andere Orientierungen zu der Leuchtrichtung oder einer Hauptausdehnungsrichtung des Lampengehäuses möglich.

Auch hier ist es aus Gründen der Variabilität vorteilhaft, daß die Steckerbuchsen und die Adapteranschlüsse kompatibel sind, so daß beispielsweise mehrere Entladungslampen mittels der externen Zündgeräte in unterschiedlicher Leuchtrichtung an ein Vorschaltgerät angeschlossen werden können.

In einer Ausgestaltungsform der Erfindung ist der Adapteranschluß bzw. die Steckerbuchse als Bajonettverschluß ausgebildet, wobei vorteilhafterweise der Bajonettverschluß eine drehbare Kontaktplatte aufweist, um bei der mechanischen Verriegelung die elektrischen Kontakte nicht zu beschädigen.

Anhand von in der Zeichnung dargestellten Ausführungsbeispielen soll der der Erfindung zugrundeliegende Gedanke näher erläutert werden. Es zeigen:
- Figur 1 -: eine schematische Darstellung einer Entladungslampe mit angekoppeltem Vorschalt- und Basiszündgerät;
- Figur 2 -: eine schematische Darstellung einer Entladungslampe mit angekoppeltem externen Zündgerät;
- Figur 3 -: eine schematische Darstellung des Betriebs mehrerer mit einem externen Zündgerät verbundener Entladungslampen an einem Vorschalt- und Basiszündgerät;
- Figur 4 -: eine Front- und Seitenansicht einer mechanisch und elektrisch mit einem Vorschalt- und Basiszündgerät verbundenen Entladungslampe;
- Figur 5 -: eine Front- und Seitenansicht einer mechanisch und elektrisch mit einem externen Zündgerät und elektrisch mit einem Vorschalt- und Basiszündgerät verbundenen Entladungslampe;
- Figur 6 -: eine Vorder- und Rückseitenansicht sowie einen Schnitt durch eine Kontaktplatte eines Adapters oder Adapteranschlusses und
- Figur 7 -: eine Vorder- und Rückseitenansicht sowie einen Schnitt durch eine Trägerplatte eines Adapters oder Adapteranschlusses.

Figur 1 zeigt eine eine schematische Darstellung einer Beleuchtungseinrichtung B mit einem Vorschalt- und Basiszündgerät 1, an dem eine Entladungslampe 7 befestigt ist. Obwohl das Vorschaltgerät und das Basiszündgerät elektrisch zwei getrennte Bauteile bilden, werden diese zusammen als Vorschalt- und Basiszündgerät 1 bezeichnet. Wird auf eines der beiden Bauteile gesondert Bezug genommen, werden diese als Vorschaltgerät 1a und Basiszündgerät 1b bezeichnet.

An dem Vorschalt- und Basiszündgerät 1 ist ein Adapter oder Adapteranschluß 2 angeordnet, der zweckmäßigerweise in das Gehäuse integriert ist, hier aus Gründen der Übersichtlichkeit jedoch separat dargestellt wurde.

Die Befestigung der Entladungslampe 7 samt Lampengehäuse erfolgt über den Adapteranschluß 2 dergestalt, daß eine bauliche Einheit mit dem Vorschalt- und Basiszündgerät 1 hergestellt wird. Auf diese Weise unterscheidet sich die Beleuchtungseinrichtung B von herkömmlichen Leuchten durch einen modularen Aufbau, durch den unterschiedliche Entladungslampen 7 an einem einheitlichen Vorschalt- und Basiszündgerät 1 betrieben werden können.

Der Adapter oder Adapteranschluß 2 2 ist dabei dergestalt ausgebildet, daß die Entladungslampe 7 mechanisch fest mit dem Vorschalt- und Basiszündgerät 1 verbunden wird, so daß eine Anordnung der Beleuchtungseinrichtung B auf einem Stativ oder dergleichen möglich ist. Die elektrische Verbindung der Entladungslampe 7 mit dem Vorschalt- und Basiszündgerät 1 erfolgt ebenfalls über den Adapter oder Adapteranschluß 2 mittels darin integrierter elektrischer Kontaktbuchsen oder -stecker, die mit entsprechenden Gegenbuchsen oder Gegenstecker an der Entladungslampe 7 oder am Vorschalt- und Basiszündgerät 1 bei der mechanischen Verbindung von Entladungslampe 7 und Vorschalt- und Basiszündgerät 1 kontaktiert werden.

Figur 2 zeigt eine Variante der Beleuchtungseinrichtung B, bei der an dem Adapteranschluß 2 des Vorschalt- und Zündgerätes 1 ein Adapter 3 3 angeschlossen ist, der über ein Verbindungskabel 4 mit einem externen Zündgerät 5 verbunden ist. Das externe Zündgerät 5 weist seinerseits einen Adapter oder Adapteranschluß 6 auf, der an einen Adapter der Entladungslampe 7 mechanisch ankoppelbar und über den die Entladungslampe 7 elektrisch mit dem externen Zündgerät 5 verbindbar ist.

Da ein Zündgerät relativ klein und leicht ausgeführt werden kann, wird durch Kombination des externen Zündgerätes 5 mit der Entladungslampe 7 die Mobilität bzw. der Einsatzbereich der Entladungslampe 7 nur unwesentlich eingeschränkt. In Figur 2 ist die Leuchtrichtung der Entladungslampe 7 durch den Pfeil angedeutet, was bedeutet, daß das externe Zündgerät 5 an der Rückseite der Entladungslampe 7 angeschlossen ist. Durch diese Anordnung kann eine sehr schmale Bauweise erreicht werden. Es ist jedoch auch möglich, das externe Zündgerät 5 seitlich an der Entladungslampe 7 bzw. an dem Lampengehäuse zu plazieren.

Zweckmäßigerweise wird bei dem Betrieb über ein externes-Zündgerät 5 eine direkte Verbindung zu der Strombegrenzungsschaltung des Vorschaltgerätes 1a des Vorschalt- und Basiszündgerätes 1 hergestellt, da die Zündschaltung des Basiszündgerätes 1b nicht benötigt-wird. Alternativ kann auch nur der Kondensator des Basiszündgerätes 1b überbrückt werden.

Da nach einem weiteren Merkmal der Erfindung der Adapter oder Adapteranschluß an der Entladungslampe 7 auch direkt mit einem Adapter oder Adapteranschluß des Verbindungskabels 4 koppelbar ist, kann auch eine direkte Verbindung der Entladungslampe 7 mit dem Adapter 3 des Vorschalt- und Basiszündgerätes 1 hergestellt werden, ohne daß die Zündschaltung des Vorschalt- und Basiszündgerätes 1 überbrückt wird.

Figur 3 zeigt die Anordnung von mehreren mit externen Zündgeräten 5, 5' verbundenen Entladungslampen 7, 7' über Kabel 4, 4' und Adapter 3, 3' sowie Adapteranschlüsse 2, 2' an einem Vorschalt- und Zündgerät 1. Der Aufbau entspricht prinzipiell dem in der Figur 2 dargestellten Aufbau, wobei hier an den externen Zündgeräten 5, 5' zwei Steckerbuchsen 8, 8' angeordnet sind, an denen je ein Verbindungskabel 4, 4' angeschlossen werden kann. Diese Steckerbuchsen 8, 8' können in verschiedenen Winkellagen zu der Leuchtrichtung oder zu dem Lampengehäuse bzw. zu den externen Zündgeräten 5, 5' angeordnet werden.

Grundsätzlich sind alle Buchsenformen geeignet; aus Gründen des modularen Aufbaues bietet es sich jedoch an, die Steckerbuchsen 8 mit den Adapteranschlüssen 2 kompatibel auszubilden, da hierdurch eine Vielzahl von Anordnungsmöglichkeiten geschaffen werden.

Figur 4 zeigt in einer Front- und Seitenansicht eine mit einem Vorschalt- und Basiszündgerät 1 mechanisch und elektrisch direkt gekoppelte Entladungslampe 7. Die Kopplung erfolgt über einen Adapter mit mechanischen und elektrischen Verbindungselementen am Vorschalt- und Basiszündgerät 1 sowie an der Entladungslampe 7. In diesem Ausführungsbeispiel weist das Vorschalt- und Basiszündgerät 1 ein Gelenk zur Verbindung mit einem Stativ oder mit einer Aufhängung der Beleuchtungseinrichtung auf.

Figur 5 zeigt in einer Front- und Seitenansicht eine mit einem externen Zündgerätes 5 mechanisch und elektrisch verbundenen Entladungslampe 7 sowie ein Vorschalt- und Basiszündgerät 1, das elektrisch über ein Verbindungskabel 4 mit dem externen Zündgerät 5 verbunden ist. Die Länge des Verbindungskabels 4 beträgt in einer bevorzugten Ausführungsform 3,5 bzw. 7 Meter.

Während in Figur 4 beispielsweise die Gesamtlänge der aus Vorschalt- und Basiszündgerät 1 und Entladungslampe 7 gebildeten Beleuchtungseinrichtung ca. 200mm beträgt, weist die in Figur 5 aus Entladungslampe 7 und externem Zündgerät 5 zusammengestzte Beleuchtungseinrichtung nur eine Länge von ca. 96 mm auf.

Die Verbindung der einzelnen Bauteile der Beleuchtungseinrichtung (Vorschalt- und Basiszündgerät 1, Verbindungskabel 4, externes Zündgerät 5 und Entladungslampe 7) kann über verschiedenartige Steckerbuchsen und Adapter bzw. Adapteranschlüsse erfolgen, je nachdem ob eine rein. elektrische oder eine elektrische und mechanische Verbindung nach dem Gegenstand der Erfindung vorgesehen ist. Eine Ausbildung der Steckerbuchsen 8 bzw. Adapteranschlüsse 2, 6 ist der Bajonettverschluß, insbesondere mit einer drehbaren Kontaktplatte, da auf diese Weise eine sichere und schnelle mechanische und elektrische Verbindung geschaffen wird, ohne daß die elektrischen Kontakte gefährdet sind.

In den Figuren 6 und 7 sind verschiedene Ansichten von als Bajonettverschlüsse ausgebildete Adapteranschlüsse 2, 6 dargestellt, die zur Verbindung der Entladungslampe 7 mit dem externen Zündgerät 5, dem Vorschalt- und Basiszündgerät 1 oder dem Verbindungskabel 4 bzw. des Verbindungskabels 4 mit dem externen Zündgerät 5 oder dem Vorschalt- und Basiszündgerät 1 dienen.

Neben den elektrischen Kontakten 9 sind an dem Adapteranschluß 2, 6 Aufnahmen 10 für die mechanische Verriegelung vorgesehen. Die mechanische Verriegelung erfolgt dabei auf bekannte Weise über das Einführen von nicht dargestellten Befestigungsstiften in die Aufnahmen 10 und einem anschließenden Verdrehen um einen bestimmten Winkel.

Beim Einführen der Befestigungsstifte in die Aufnahmen 10 werden gleichzeitig die jeweiligen elektrischen Kontakte 9 geschlossen. Um nun eine Beschädigung der Kontakte beim Verdrehen zu vermeiden, ist die Kontakt- oder Trägerplatte 11 als drehbare Kontakt- oder Trägerplatte 11 drehbeweglich ausgeführt.

### Bezugszeichenliste

- 1 -: Vorschalt- und Zündgerät
- 1a -: Vorschaltgerät
- 1b -: Basiszündgerät
- 2 -: Adapteranschluß
- 3 -: Adapter
- 4 -: Verbindungskabel
- 5 -: externes Zündgerät
- 6 -: Adapteranschluß
- 7 -: Entladungslampe
- 8 -: Steckerbuchse
- 9: - elektrische Kontakte
- 10 -: Aufnahmen
- 11 -: drehbare Kontakt- oder Trägerplatte
- B -: Beleuchtungseinrichtung

## Patentansprüche

1. Modulare Beleuchtungseinrichtung für Theater-, Filmund Studio-Beleuchtungseinrichtungen mit
- einer Entladungslampe (7), die in einem Lampengehäuse angeordnet ist, an dessen Rückseite ein Adapteranschluß angeordnet ist,
- einem Vorschalt- und Basiszündgerät (1) mit einer Strombegrenzungsschaltung und mit einem Gehäuse mit einem Adapter oder Adapteranschluß (2) und
- einem externen Zündgerät (5), das in einem Gehäuse mit einem Adapter oder Adapteranschluß (6) angeordnet ist,
wobei durch mechanisches Ankoppeln des Adapter oder Adapteranschlusses des Lampengehäuses sowohl an den Adapter oder Adapteranschluß (2) am Gehäuse des Vorschalt- und Basiszündgerätes (1) als auch an den Adapter oder Adapteranschluß (6) am Gehäuse des externen Zündgerätes (5) eine bauliche Einheit hergestellt wird,
und wobei
- bei der Ankopplung des Lampengehäuses an das Gehäuse des Vorschalt- und Basiszündgerätes (1) eine elektrische Verbindung der Entladungslampe (7) mit dem Vorschalt- und Basiszündgerät (1)
und
- bei der Ankopplung des Lampengehäuses an das Gehäuse des externen Zündgerätes (5) eine elektrische Verbindung der Entladungslampe (7) mit der die Zündschaltung des externen Zündgerätes (5) und über ein das externe Zündgerät (5) mit dem Vorschalt- und Basiszündgerät (1) verbindendes Verbindungskabel (4) mit der Strombegrenzungsschaltung des Vorschalt- und Basiszündgerätes (1)
hergestellt wird.

2. Beleuchtungseinrichtung nach Anspruch 1, **dadurch gekennzeichnet, daß** das Verbindungskabel (4) über einen Adapter (3) mit dem Adapter oder Adapteranschluß (2) des Vorschalt- und Basiszündgerätes (1) verbunden ist.

3. Beleuchtungseinrichtung nach Anspruch 1 oder 2, **dadurch gekennzeichnet, daß** die Entladungslampe (7) über den Adapter oder Adapteranschluß am Lampengehäuse und einen Adapter oder Adapteranschluß am Verbindungskabel (4) mit der Zünd- und Strombegrenzungsschaltung des Vorschalt- und Basiszündgerätes (1) verbunden ist.

4. Beleuchtungseinrichtung nach mindestens einem der vorangehenden Ansprüche, **dadurch gekennzeichnet, daß** das Vorschalt- und Basiszündgerät (1) mehrere Adapteranschlüsse (2) für verschiedene Entladungslampen (7) aufweist.

5. Beleuchtungseinrichtung nach Anspruch 1, **dadurch gekennzeichnet, daß** beim Betrieb der Entladungslampe (7) mit dem externen Zündgerät (5) die Zündschaltung des Vorschalt- und Basiszündgerätes (1) überbrückt und die Strombegrenzungsschaltung des Vorschalt- und Basiszündgerätes (1) über das externe Zündgerät (5) mit der Entladungslampe (7) verbunden ist.

6. Beleuchtungseinrichtung nach einem der vorangehenden Ansprüche, **dadurch gekennzeichnet, daß** die Adapteranschlüsse (2) des Vorschalt- und Basiszündgerätegehäuses (1) und des externen Zündgerätes (5) kompatibel sind.

7. Beleuchtungseinrichtung nach einem der vorangehenden Ansprüche, **dadurch gekennzeichnet, daß** das externe Zündgerät (5) zumindest zwei Steckerbuchsen (8) zum Anschluß des Verbindungskabels (4) aufweist.

8. Beleuchtungseinrichtung nach Anspruch 7, **dadurch gekennzeichnet, daß** die Steckerbuchsen (8) verschieden ausgerichtet und vorzugsweise am Mantel und an der der Entladungslampe (7) abgewandten Rückfläche des mit der Entladungslampe (7) verbundenen externen Zündgeräts (5) angeordnet sind.

9. Beleuchtungseinrichtung nach Anspruch 7 oder 8, **dadurch gekennzeichnet, daß** die Steckerbuchsen (8) und die Adapteranschlüsse (2) kompatibel sind.

10. Beleuchtungseinrichtung nach einem der voranstehenden Ansprüche 7 bis 9, **dadurch gekennzeichnet, daß** die Adapteranschlüsse (2, 6) eine drehbare Kontaktplatte (11) und Aufnahmen (10) zur mechanischen Verbindung mit Befestigungsstiften eines Gegenadapters aufweisen.

11. Beleuchtungseinrichtung nach Anspruch 10, **dadurch gekennzeichnet, daß** die Aufnahmen (10) zur mechanischen Verbindung mit Befestigungsstiften als Bajonettverschluß ausgebildet sind.

## Claims

1. Modular lighting device for theatre, film and studio lighting devices, having
- a discharge lamp (7) which is arranged in a lamp housing on whose rear side an adapter connection is arranged,
- a ballast and basic starting device (1) having a housing with an adapter or adapter connection (2), and
- an external starting device (5) which is arranged in a housing with an adapter or adapter connection (6),
a structural unit being produced by mechanically coupling the adapter or adapter connection of the lamp housing both to the adapter or adapter connection (2) on the housing of the ballast and basic starting device (1) and to the adapter or adapter connection (6) on the housing of the external starting device (5), and
- an electric connection of the discharge lamp (7) to the ballast and basic starting device (1) being produced upon coupling of the lamp housing to the housing of the ballast and basic starting device (1),
and
- an electric connection of the discharge lamp (7) is produced, upon coupling of the lamp housing to the housing of the external starting device (5), to the [sic] the starting circuit of the external starting device (5), and to the current-limiting circuit of the ballast and basic starting unit (1) via a connecting cable (4) connecting the external starting device (5) to the ballast and basic starting device (1).

2. Lighting device according to claim 1, **characterized in that** the connecting cable (4) is connected to the adapter or adapter connection (2) of the ballast and basic starting device (1) via an adapter (3).

3. Lighting device according to claim 1 or 2, **characterized in that** the discharge lamp (7) is connected to the starting and current-limiting circuit of the ballast and basic starting device (1) via the adapter or adapter connection on the lamp housing and an adapter or adapter connection on the connecting cable (4).

4. Lighting device according to at least one of the preceding claims, **characterized in that** the ballast and basic starting device (1) has a plurality of adapter connections (2) for various discharge lamps (7).

5. Lighting device according to claim 1, **characterized in that** during operation of the discharge lamp (7) the starting circuit of the ballast and basic starting device (1) is bridged by the external starting device (5), and the current-limiting circuit of the ballast and basic starting device (1) is connected to the discharge lamp (7) via the external starting device (5).

6. Lighting device according to one of the preceding claims, **characterized in that** the adapter connections (2) of the ballast and basic starting device housing (1) and of the external starting device (5) are compatible.

7. Lighting device according to one of the preceding claims, **characterized in that** the external starting device (5) has at least two sockets (8) for connecting the connecting cable (4).

8. Lighting device according to claim 7, **characterized in that** the sockets (8) are variously aligned and preferably arranged on the lateral surface and on the rear surface, averted from a discharge lamp (7), of the external starting device (5) connected to the discharge lamp (7).

9. Lighting device according to claim 7 or 8, **characterized in that** the sockets (8) and the adapter terminal (2) are compatible.

10. Lighting device according to one of the preceding claims 7 to 9, **characterized in that** the adapter connections (2, 6) have a rotatable contact plate (11) and receptacles (10) for mechanical connection to fastening pins of a mating adapter.

11. Lighting device according to claim 10, **characterized in that** the receptacles (10) for mechanical connection to fastening pins are constructed as a bayonet lock.

## Revendications

1. Dispositif d'éclairage modulaire pour l'éclairage de théâtres, de films cinématographiques et de studios avec
- une lampe à décharge (7) qui est logée dans un boîtier de lampe à la face arrière duquel est disposée une prise adaptatrice,
- un ballast et starter de base (1) avec un circuit de limitation du courant et avec un boîtier portant un adaptateur ou une prise adaptatrice (2) et
- un starter externe (5) qui est logé dans un boîtier portant un adaptateur ou une prise adaptatrice (6),
pour lequel une unité de construction est réalisée par l'accouplement mécanique de l'adaptateur ou de la prise adaptatrice du boîtier de la lampe, aussi bien sur l'adaptateur ou la prise adaptatrice (2) sur le boîtier du ballast et starter de base (1) que sur l'adaptateur ou la prise adaptatrice (6) sur le boîtier du starter externe (5),
et pour lequel
- lors de l'accouplement du boîtier de lampe au boîtier du ballast et starter de base (1), une liaison électrique de la lampe à décharge (7) est réalisée avec le ballast et starter de base (1) et
- lors de l'accouplement du boîtier de lampe au boîtier du starter externe (5), une liaison électrique de la lampe à décharge (7) est réalisée avec le circuit d'allumage du starter externe (5) et, par un câble de connexion (4) reliant le starter externe (5) au ballast et starter de base (1), avec le circuit de limitation de courant du ballast et starter de base (1).

2. Dispositif d'éclairage selon la revendication 1, **caractérisé en ce que** le câble de connexion (4) est relié à l'adaptateur ou à la prise adaptatrice (2) du ballast et starter de base (1) par l'intermédiaire d'un adaptateur (3).

3. Dispositif d'éclairage selon la revendication 1 ou 2, **caractérisé en ce que** la lampe à décharge (7) est reliée au circuit d'allumage et de limitation du courant du ballast et starter de base (1) par l'intermédiaire de l'adaptateur ou de la prise adaptatrice sur le boîtier de la lampe et par l'intermédiaire d'un adaptateur ou d'une prise adaptatrice sur le câble de connexion (4).

4. Dispositif d'éclairage selon au moins une des revendications ci-avant, **caractérisé en ce que** le ballast et starter de base (1) présente plusieurs prises adaptatrices (2) pour différentes lampes à décharge (7).

5. Dispositif d'éclairage selon la revendication 1, **caractérisé en ce que**, lors du fonctionnement de la lampe à décharge (7) avec le starter externe (5), le circuit d'allumage du ballast et starter de base (1) est shunté et le circuit de limitation du courant du ballast et starter de base (1) est relié à la lampe à décharge (7) par l'intermédiaire du starter externe (5).

6. Dispositif d'éclairage selon une des revendications ci-avant, **caractérisé en ce que** les prises adaptatrices (2) du boîtier du ballast et starter de base (1) et celles du starter externe (5) sont compatibles.

7. Dispositif d'éclairage selon une des revendications ci-avant, **caractérisé en ce que** le starter externe (5) présente au moins deux douilles de broche (8) pour le branchement du câble de connexion (4).

8. Dispositif d'éclairage selon la revendication 7, **caractérisé en ce que** les douilles de broche (8) sont orientées différemment et disposées de préférence sur la surface latérale et sur la surface arrière opposée à la lampe à décharge (7) du starter externe (5) relié à la lampe à décharge (7).

9. Dispositif d'éclairage selon la revendication 7 ou 8, **caractérisé en ce que** les douilles de broche (8) et les prises adaptatrices (2) sont compatibles.

10. Dispositif d'éclairage selon une des revendications ci-avant 7 à 9, **caractérisé en ce que** les prises adaptatrices (2, 6) présentent une plaque de contact (11) pivotante et des logements (10) pour la liaison mécanique avec les goupilles de fixation d'un adaptateur antagoniste.

11. Dispositif d'éclairage selon la revendication 10, **caractérisé en ce que** les logements (10) pour la liaison mécanique avec les goupilles de fixation sont réalisés sous forme de fermeture à baïonnette.
